# FASCICULE DE BREVET EUROPEEN

(11) **EP 0 490 824 B1**
(45) Date de publication et mention de la délivrance du brevet: **20.07.1994**
(21) Numéro de dépôt: 91810956.2
(22) Date de dépôt: 09.12.1991
(51) Int. Cl.: A63C 9/00, A63C 5/075, A63C 9/085, A63C 9/22

(54) **Fixation de ski**
Skibindung
Ski binding

(30) Priorité: 10.12.1990 FR 9015432
(43) Date de publication de la demande: 17.06.1992
(73) Titulaire: SKIS ROSSIGNOL S.A., F-38509 Voiron Cédex (FR)
(72) Inventeur: Horn, Hans, CH-3011 Berne (CH); Marmonier, Gilles, F-38960 St. Etienne de Crossey (FR); Fagot, Jacques, F-38430 St. Jean de Moirans (FR)
(74) Mandataire: Meylan, Robert Maurice

(56) Documents cités:
- EP-A- 0 385 945
- EP-A- 0 409 749
- EP-A- 0 469 452
- WO-A-83/03360
- FR-A- 1 498 661
- FR-A- 2 243 002
- FR-A- 2 560 776
- FR-A- 2 646 093

## Description

La présente invention concerne une fixation de ski de sécurité comprenant des moyens de maintien du talon, des moyens de maintien de l'extrémité avant de la chaussure, éventuellement montés sur une plaque sous-pied, et au moins un élément amortisseur.

Afin d'améliorer le confort et la sécurité par élimination des micro-traumatismes dus aux chocs importants encaissés par les jambes d'un skieur lors du passage d'amas de neige durcie ou de bosses très rapprochées formant des ondulations très dures, il a été proposé d'intercaler entre le ski et chaque pied du skieur une sorte de suspension élastique sous forme de plaque élastique, de type ressort à lames, telle que décrite dans les documents FR-A-2 347 066, FR-A-2 338 720 et WO-A-83/00039 ou sous forme d'une plaque élastique montée sur ressorts à boudin ou sur des tampons élastiques tels que décrits dans les documents FR 2 409 776, WO 86/04 824, DE 2 259 375 et CA 1 215 403. Les systèmes ont toutefois pour inconvénient de modifier la sensation du ski sous le pied en perturbant la transmission des efforts exercés sur le ski à la jambe et inversement, ce qui a pour conséquence une imprécision du guidage des skis. Cet inconvénient a été relevé dans le document EP-A-0 469 452 qui propose d'amortir les chocs en montant la fixation sur une plaque auxiliaire fixée au ski par l'intermédiaire de plots en matière élastique de type "silent-block", solidaires de la plaque et traversés par des entretoises métalliques dont le rôle est de conserver inchangée la sensibilité latérale du skieur. Comme dans les exécutions à plaque auxiliaire citées plus haut, la plaque auxiliaire n'est pas un élément nécessaire au fonctionnement de la fixation, mais son seul rôle est d'isoler la fixation du ski. Cette plaque surélève la fixation et augmente sensiblement son poids.

On a par ailleurs constaté que lorsque le skieur descend une piste, il se produit des micro-déplacements longitudinaux entre le ski et le skieur, dont la fréquence se traduit par des vibrations nuisibles.

Il a été proposé, dans le brevet FR 2 646 093, d'intercaler des bandes de matériau élastique entre un corps de fixation et une glissière fixée au ski dans le but de combler le jeu vertical nécessaire au déplacement du corps dans la glissière et réduire ainsi l'usure. Ces bandes n'ont toutefois pas d'effet amortisseur sur les micro-déplacements longitudinaux.

La présente invention a pour but d'assurer un amortissement des vibrations, notamment des vibrations longitudinales dues aux micro-déplacements mentionnés plus haut, dans une fixation de ski de sécurité du type défini plus haut sans faire appel à un montage particulier de la fixation sur le ski, ni à des pièces rigides additionnelles.

La fixation de sécurité selon l'invention est définie à la revendication 1.

L'élément amortisseur est de préférence en matériau viscoélastique. L'élément amortisseur a pour effet de filtrer les vibrations et amortir les chocs habituellement transmis du ski à la chaussure.

L'élément amortisseur peut notamment être intercalé entre deux pièces de la fixation soumises à des efforts dynamiques longitudinaux antagonistes. Dans toute fixation de ski, il existe au moins un endroit où le fait d'intercaler d'un élément élastique permet d'obtenir un effet amortisseur intéressant ne perturbant pas le fonctionnement de la fixation tout en absorbant les vibrations générées par les micro-déplacements relatifs. L'effet amortisseur peut donc être obtenu pratiquement sans modification de la fixation.

L'élément élastique peut être en particulier placé au niveau de la liaison de la talonnière, de la butée ou de la plaque sous-pied au ski. Dans une fixation à plaque sous-pied, l'élément amortisseur peut être disposé entre deux parties de la plaque, si celle-ci est en deux parties, ou dans le dispositif de réglage de la longueur de la plaque dans le cas où un tel réglage est possible.

L'élément amortisseur peut également être disposé entre deux pièces superposées verticalement de manière à amortir des vibrations verticales ou obliques.

Le dessin annexé représente, à titre d'exemple, quelques formes d'exécution de l'invention.

La figure 1 est une vue en coupe longitudinale d'une fixation à plaque sous-pied dans laquelle l'élément amortisseur est disposé entre la fixation et ses moyens de liaison au ski.

La figure 2 est un détail de la figure 1.

La figure 3 est une variante d'exécution de la fixation représentée à la figure 1.

La figure 4 représente la même fixation que la figure 1, avec l'élément amortisseur disposé d'une manière différente.

La figure 5 est une vue en coupe longitudinale d'une fixation à plaque sous-pied du même type que celle représentée à la figure 1.

La figure 6 représente une fixation analogue à plaque télescopique et moyen de réglage de la longueur.

La figure 7 montre, en plan, les moyens de réglage de la fixation représentée à la figure 6 avec un élément amortisseur.

La figure 8 représente une butée avant vue de dessous.

La figure 9 est une vue en coupe selon IX-IX de la figure 8.

La figure 1 représente une fixation de ski comprenant une plaque sous-pied 11 constituée de deux parties 12 et 13 montées de façon télescopique. Une telle fixation est décrite dans la demande de brevet FR 2 643 568 de la demanderesse. La partie postérieure 12 de la plaque porte une talonnière 14, par exemple une talonnière telle que décrite dans la demande de brevet FR 2 643 567 de la demanderesse. La partie antérieure 13 est munie à l'avant d'un étrier fixe 15 pour le maintien de l'extrémité avant de la chaussure. La plaque sous-pied 11 est montée pivotante sur le ski 6 au moyen d'un pivot 16 solidaire d'une plaque de base 17 vissée au ski 6 par des vis 18 et 19. Les extrémités 17a et 17b de la plaque de base 17 sont surélevées par rapport au ski de manière à constituer, avec le ski, deux glissières dans lesquelles viennent s'engager les bords recourbés 20a et 20b d'un plateau 20 fixé à la plaque sous-pied 11. Ce plateau 20 présente un moyeu central 21 dans lequel est engagé le pivot 16 avec un jeu longitudinal vers l'avant et vers l'arrière. Le plateau 20 est également engagé avec un jeu important sur les extrémités 17a et 17b de la plaque de base 17, l'espace ainsi laissé étant occupé par deux garnitures 22 et 23 en matériau viscoélastique. Dans la forme d'exécution représentée, les garnitures 22 et 23 enrobent les bords 20a et 20b de telle sorte que l'on obtient un amortissement aussi bien dans le sens vertical que dans le sens longitudinal, c'est-à-dire un amortissement dans pratiquement toutes les directions.

Il est toutefois possible de se contenter d'un amortissement longitudinal. Une telle variante est représentée à la figure 3, des rouleaux 25 et 26 étant interposés entre la plaque de base 17 et le plateau 20 pour faciliter la rotation du plateau 20 sur la plaque 17. Le fond de la partie recourbée 20 a est occupé par une garniture viscoélastique 24 contre laquelle vient s'appuyer le bord 17a de la plaque 17. Les autres extrémités de la plaque 17 et du plateau 20 sont agencées de la même manière.

La figure 4 représente une variante d'exécution de l'exécution représentée à la figure 3, dans laquelle le moyeu 21 du plateau 20 est monté sur le pivot 16 au moyen de rouleaux 27, c'est-à-dire sans jeu longitudinal. Un élément amortisseur viscoélastique 28 est disposé entre la partie postérieure 12 de la plaque sous-pied et l'extrémité postérieure du plateau 20. Sous l'effet d'un choc longitudinal, la partie postérieure 12 de la plaque pourra donc se déplacer légèrement longitudinalement relativement au plateau 20 et à la partie antérieure 13 de la plaque. Un second élément amortisseur viscoélastique analogue à l'élément 28 peut être monté entre le bord antérieur du plateau 20 et la partie 13 de la plaque sous-pied.

L'élément amortisseur peut être également disposé au niveau du pivot 16. Un tel mode d'exécution est représenté à la figure 5. La fixation est du même type que les fixations précédentes, les deux parties 12′ et 13′ de la plaque sous-pied télescopique ne différant que par des détails. Les parties 12′ et 13′ de la plaque sous-pied sont fixées sur les extrémités relevées d'un plateau 29 auxquelles sont fixées des pièces coudées 30 et 31 définissant deux glissières dans lesquelles sont engagées les extrémités de la plaque de base 17 avec interposition de rouleaux 25 et 26 comme dans la forme d'exécution représentée à la figure 4. Une vis 32, fixée dans la plaque de base 17 et traversant une lumière en arc de cercle du plateau 29, limite la rotation de la plaque sous-pied. Le plateau 29 est muni d'un moyeu 33 par lequel il est monté sur le pivot 16. Entre le moyeu 33 et le pivot 16 est disposée une garniture viscoélastique 34 constituant l'élément amortisseur de la fixation.

Le moyeu 33 peut avoir la forme oblongue représentée à la figure 2. Dans ce cas, la garniture 34 est divisée en deux garnitures en forme de croissant disposées en avant et en arrière du pivot 16.

Les figures 6 et 7 représentent une fixation à plaque sous-pied analogue à la fixation représentée à la figure 5, mais équipée en plus d'un dispositif de réglage de sa longueur. Le dispositif de réglage est constitué d'une vis sans fin 35 coopérant avec une crémaillère 36, comme décrit dans la demande de brevet FR N° 89 14841 de la demanderesse.

Les deux parties télescopiques 12′ et 13′ de la plaque sous-pied sont à nouveau montées sur un plateau 29. La partie postérieure 12′ est fixée sur le plateau 29, tandis que la partie antérieure 13′ peut coulisser sur ce plateau 29. La vis sans fin 35 est montée de biais entre deux équerres 37 et 38 fixées sur le plateau 29 et maintenant axialement la vis sans fin 35 avec interposition d'un élément amortisseur 39 en matériau viscoélastique entre l'extrémité de la vis côté talonnière et l'équerre 37. La partie 13′ de la plaque sous-pied peut ainsi se déplacer légèrement vers l'arrière en entraînant la vis sans fin 35 qui vient comprimer légèrement l'élément amortisseur 39.

Dans la forme d'exécution telle que représentée, le pivot 16 est muni d'un manchon 40 en matériau autolubrifiant et les parties 12′ et 13′ de la plaque sous-pied sont recouvertes par une plaque de protection 41. A la figure 7, on distingue la lumière 42 dont il a été question dans la description de la figure 5.

La vis sans fin 35 peut bien entendu être remplacée par l'un des autres mobiles rotatifs décrits dans le demande de brevet FR 89 14841.

Les moyens élastiques peuvent être également introduits dans une butée avant. Les figures 8 et 9 représentent une telle butée. Cette butée, vue de dessous à la figure 8, est constituée d'un corps métallique 43 fixé sur une plaque 44 elle-même fixée au ski 45 au moyen de vis. A la figure 8 la plaque 44 et le ski 45 sont représentés en traits fins comme s'ils étaient transparents. Le corps évidé 43 est muni de deux ailes 46 et 47 reliées au corps 43 par des bras flexibles 48, respectivement 49. Les ailes 46 et 47 sont en outre reliées entre elles par une tige transversale 50 présentant deux parties filetées de pas opposés 50a et 50b. La partie centrale non filetée de la tige 50 est maintenue axialement sur le corps 43 par deux collerettes et une plaque 51 soudée au corps 43. La tige 50 est munie à l'une de ses extrémités d'une tête 50c présentant une fente de vis. La partie filetée 50a est vissée dans une pièce cylindrique d'axe vertical 52 fixée dans un logement cylindrique par l'intermédiaire d'une coiffe 53 en matériau viscoélastique. De manière analogue, la partie filetée 50b est vissée dans une pièce cylindrique 54 fixée dans un logement cylindrique de l'aile 47 par l'intermédaire d'une coiffe 55 de même matériau que la coiffe 53.

Les ailes 46 et 47 sont donc maintenues en place par la tige 50 et les pièces cylindriques 52 et 54, la tige 50 permettant de modifier l'écartement des ailes pour l'adapter à la chaussure. Les coiffes 53 et 55 amortissent, dans toutes les directions, les microvibrations transmissent par le ski et le corps 43 à la chaussure.

Il est possible de prévoir plusieurs éléments élastiques à différents endroits de la fixation.

Dans certains modes de réalisation, notamment dans le mode de réalisation représenté à la figure 6, l'élément amortisseur a en outre pour avantage d'améliorer la flexibilité du ski sous la fixation, c'est-à-dire la flexibilité globale du ski. En effet, dans une telle fixation, lorsque le ski fléchit, la distance entre la butée avant 15′ et le pivot 16 de la plaque diminue. Le ressort de la talonnière peut certes absorber ce raccourcissement, mais sa force est telle qu'il modifie totalement la flexibilité du ski. L'élément amortisseur 39 permet de s'affranchir du ressort en absorbant la variation de longueur résultant de la flexion du ski.

D'autre part, dans tous les systèmes décrits ci-dessus, l'élément amortisseur situé dans la fixation isole la partie située en amont de cet amortisseur de la partie située en aval.

Autrement dit, toutes les vibrations générées par la piste qui sont transmises au ski se retrouvent bloquées par l'élément amortisseur et ne sont donc pas transmises au skieur.

## Revendications

1. Fixation de ski de sécurité comprenant des moyens (14) de maintien du talon, des moyens (15) de maintien de l'extrémité avant de la chaussure et au moins un élément amortisseur, caractérisée en ce que l'élément amortisseur (22, 23; 24; 28; 34; 39) est intercalé entre deux pièces rigides de la fixation, non liées intimement, mais présentes dans la fixation avant l'adjonction de l'élément amortisseur, à l'intérieur de la fixation, de manière à autoriser des mouvements de faible amplitude entre ces deux pièces.

2. Fixation de ski selon la revendication 1, caractérisée en ce que ledit élément amortisseur est un élément viscoélastique.

3. Fixation de ski selon la revendication 1 ou 2, caractérisée en ce que ledit élément amortisseur est disposé entre deux pièces existantes de la fixation soumises à des efforts longitudinaux antagonistes.

4. Fixation de ski selon la revendication 3, dans laquelle les moyens (14) de maintien du talon et les moyens (15) de maintien de l'extrémité avant de la chaussure sont montés sur une plaque sous-pied (11) montée pivotante sur le ski par l'intermédiaire d'une plaque (17) fixée au ski, caractérisée en ce que ledit élément amortisseur (22, 23) est disposé entre au moins l'une des extrémités de ladite plaque (17) et la plaque sous-pied (11).

5. Fixation selon la revendication 3, dans laquelle les moyens (14′) de maintien du talon et les moyens (15′) de maintien de l'extrémité avant de la chaussure sont montés sur une plaque sous-pied (11) montée pivotante sur le ski au moyen d'un pivot (16) fixé au ski et engagé dans un moyeu (33) de la plaque sous-pied (11), caractérisée en ce que ledit élément amortisseur (34) est disposé entre ledit pivot et ledit moyeu.

6. Fixation de ski selon la revendication 3, dans laquelle les moyens (14′) de maintien du talon et les moyens (15′) de maintien de l'extrémité avant de la chaussure sont montés sur une plaque sous-pied (11) montée pivotante sur le ski au moyen d'un plateau (20) s'étendant au moins en partie dans l'épaisseur de la plaque, caractérisée en ce que ledit plateau (20) est monté dans la plaque avec un jeu longitudinal et que l'élément amortisseur (28) est placé en arrière et/ou en avant de l'une des extrémités dudit plateau de manière à remplir le jeu longitudinal.

7. Fixation de ski selon la revendication 3, dans laquelle les moyens (14′) de maintien du talon et les moyens (15′) de maintien de l'extrémité avant de la chaussure sont montés sur une plaque sous-pied (11) constituée de deux parties (12′, 13′) montées télescopiquement sur un plateau (29) monté rotativement sur le ski, ledit plateau portant un mobile rotatif (35) monté entre deux butées (37, 38) et coopérant avec une crémaillère (36) formée sur l'une des parties de la plaque sous-pied (11), de manière à permettre le réglage de la longueur de la fixation, caractérisée en ce qu'un élément amortisseur (39) est disposé entre au moins une extrémité du le mobile d'entraînement rotatif et la butée correspondante.

8. Fixation de ski selon la revendication 3, dans laquelle les moyens (14′) de maintien du talon et les moyens (15′) de maintien de l'extrémité avant de la chaussure sont montés sur une plaque sous-pied (11) montée pivotante sur le ski et constituée de deux parties (12, 13) montées télescopiquement sur un plateau (20), caractérisée en ce qu'un élément amortisseur (28) est disposé entre au moins l'une des extrémités du plateau et la partie correspondante (12) de la plaque sous-pied (11).

9. Fixation de ski selon la revendication 2, dont les moyens de maintien de l'extrémité avant de la chaussure sont constitués d'un corps (43) solidaire d'une plaque de fixation (44) et muni de deux ailes (46, 47) reliées au corps par des bras flexibles (48, 49) reliées entre elles par une tige (50) munie de deux parties filetées (50a, 50b) permettant de modifier l'écartement des ailes, caractérisée en ce que lesdites ailes (46, 47) sont en outre reliées aux parties filetées de la tige par l'intermédiaire de pièces cylindriques (52, 54) munies d'une coiffe (53, 55) en matériau viscoélastique et emboîtées dans les logements des ailes.

## Patentansprüche

1. Skisicherheitsbindung mit Fersehaltemittel (14), Haltemittel (15) für das vordere Ende des Schuhes, und wenigstens einem Dämpfungselement, dadurch gekennzeichnet, dass das Dämpfungselement (22, 23, 24, 28, 34, 39) zwischen zwei steifen, nicht eng verbundenen Teilen der Bindung, die jedoch vor dem Einfügen des Dämpfungselements in der Bindung anwesend sind, in der Bindung eingelagert ist, um Bewegungen von geringerer Amplitüde zwischen diesen zwei Teilen zu erlauben.

2. Skibindung gemäss Anspruch 1, dadurch gekennzeichnet, dass das genannte Dämpfungselement ein Viskoelastisches Element ist.

3. Skibindung gemäss Anspruch 1 oder 2, dadurch gekennzeichnet, dass das genannte Dämpfungselement zwischen zwei vorhandenen Teilen der Bindung, die entgegengesetzten Längsbeanspruchungen ausgesetzt sind, eingelagert ist.

4. Skibindung gemäss Anspruch 3, in der die Fersehaltemittel (14) und die Haltemittel (15) des vorderen Endes des Schuhes auf einer Unterfussplatte (11) montiert sind, welche drehbar auf dem Ski, mittels einer auf dem Ski festgemachten Platte (17) montiert ist, dadurch gekennzeichnet, dass das genannte Dämpfungselement (22, 23) zwischen wenigstens einem der Ende der genannten Platte (17) und der Unterfussplatte (11) gelagert ist.

5. Skibindung gemäss Anspruch 3, in welcher die Fersehaltemittel (14′) und die Haltemittel (15′) des vorderen Endes des Schuhes auf einer Unterfussplatte (11) montiert sind, welche drehbar auf dem Ski mittels eines auf dem Ski montierten Drehkopfes (16), der in ein Drehgehäuse (33) der Unterfussplatte (11) eingreift, montiert ist, dadurch gekennzeichnet, dass das genannte Dämpfungselement (34) zwischen dem genannten Drehkopf und dem genannten Drehgehäuse gelagert ist.

6. Skibindung gemäss Anspruch 3, in welcher die Fersehaltemittel (14′) und die Haltemittel (15′) des vorderen Endes des Schuhes auf einer Unterfussplatte (11) montiert sind, welche drehbar auf dem Ski mittels eines Tellers (20), der sich wenigstens teilweise in die Masse der Platte erstreckt, montiert ist, dadurch gekennzeichnet, dass der genannte Teller (20) in der Platte mit einem Längsspielraum montiert ist und dass das Dämpfungselement (28) hinter und/ oder vor dem einen Ende des genannten Tellers in solcher Weise gelagert ist, dass es den Längsspielraum ausfüllt.

7. Skibindung gemäss Anspruch 3, in welcher die Fersehaltemittel (14′) und die Haltemittel (15′) des vorderen Endes des Schuhes auf einer Unterfussplatte (11) montiert sind, welche aus zwei Teilen (12′, 13′), die teleskopisch auf einem, auf dem Ski drehbar montierten Teller (29) montiert sind besteht, wobei der genannte Teller ein drehbares, mobiles Teil (35) zwischen zwei Anschlägen (37, 38) trägt, das mit einer auf dem einen Teil der Unterplatte (11) gebildeten Zahnungstange zusammenwirkt, um das Einstellen der Länge der Bindung zu ermöglichen, dadurch gekennzeichnet, dass ein Dämpfungselement (39) zwischen wenigstens dem einen Ende des drehbaren, mobilen Teiles und dem entsprechenden Anschlag montiert ist.

8. Skibindung gemäss Anspruch 3, in welcher die Fersehaltemittel (14′) und die Haltemittel (15′) des vorderen Endes des Schuhes auf einer Unterfussplatte (11) montiert sind, welche drehbar auf dem Ski montiert ist und aus zwei Teilen (12, 13) besteht, welche teleskopisch auf einem Teller (20) montiert sind, dadurch gekennzeichnet, dass ein Dämpfungselement (28) zwischen wenigstens dem einen Ende des Plattenteils und des entsprechenden Teiles (12) der Unterfussplatte gelagert ist.

9. Skibindung gemäss Anspruch 2, deren Haltemittel des vorderen Schuhendes aus einem Körper (43), der an einer Bindungsplatte (44) festsitzt und zwei Flügel (46, 47) aufweist, welche mit dem Körper durch zwei flexible Arme (48, 49) verbunden sind und untereinander durch eine Stange (50) verbunden sind, welche zwei mit Gewinde versehene Teile (50a, 50b) aufweist, die die Entfernung zwischen den Flügeln zu verändern erlaubt, bestehen, dadurch gekennzeichnet, dass die genannten Flügel (46, 47) zusätzlich mit den Gewindeteilen der Stange mittels zylindrischer Teile (52, 54) verbunden sind, welche eine Haube (53, 55) aus Viskoelastischem Material besitzen und in den Gehäusen der Flügel eingefügt sind.

## Claims

1. Safety ski binding comprising means (14) for holding the heel, means (15) for holding the front end of the boot and at least one damping element, characterized in that the damping element (22, 23; 24, 28; 34, 39) is interposed between two rigid pieces of the binding which are not intimately linked but are present in the binding before addition of the damping element, inside the binding, so as to allow small-amplitude movements between these two pieces.

2. Ski binding according to Claim 1, characterized in that the said damping element is a viscoelastic element.

3. Ski binding according to Claim 1 or 2, characterized in that the said damping element is arranged between two existing pieces of the binding which are subjected to antagonistic longitudinal forces.

4. Ski binding according to Claim 3, in which the means (14) for holding the heel and the means (15) for holding the front end of the boot are mounted on an under-foot plate (11) mounted pivotally on the ski by means of a plate (17) fixed to the ski, characterized in that the said damping element (22, 23) is arranged between at least one of the ends of the said plate (17) and the under-foot plate (11).

5. Binding according to Claim 3, in which the means (14′) for holding the heel and the means (15′) for holding the front end of the boot are mounted on an under-foot plate (11) mounted pivotally on the ski by means of a pivot (16) fixed to the ski and engaged in a hub (33) of the under-foot plate (11), characterized in that the said damping element (34) is arranged between the said pivot and the said hub.

6. Ski binding according to Claim 3, in which the means (14′) for holding the heel and the means (15′) for holding the front end of the boot are mounted on an under-foot plate (11) mounted pivotally on the ski by means of a panel (20) extending at least in part into the thickness of the plate, characterized in that the said panel (20) is mounted in the plate with a longitudinal clearance and in that the damping element (28) is placed at the rear and/or at the front of one of the ends of the said panel so as to fill the longitudinal clearance.

7. Ski binding according to Claim 3, in which the means (14′) for holding the heel and the means (15′) for holding the front end of the boot are mounted on an under-foot plate (11) consisting of two parts (12′, 13′) mounted telescopically on a panel (29) mounted rotationally on the ski, the said panel carrying a rotationally movable element (35) mounted between two stops (37, 38) and interacting with a rack (36) formed on one of the parts of the under-foot plate (11), so as to allow adjustment of the length of the binding, characterized in that a damping element (39) is arranged between at least one end of the rotationally movable drive element and the corresponding stop.

8. Ski binding according to Claim 3, in which the means (14′) for holding the heel and the means (15′) for holding the front end of the boot are mounted on an under-foot plate (11) mounted pivotally on the ski and consisting of two parts (12, 13) mounted telescopically on a panel (20), characterized in that a damping element (28) is arranged between at least one of the ends of the panel and the corresponding part (12) of the under-foot plate (11).

9. Ski binding according to Claim 2, of which the means for holding the front end of the boot consist of a body (43) solidly attached to a fastening plate (44) and provided with two wings (46, 47) connected to the body by flexible arms (48, 49) connected together by a rod (50) provided with two threaded parts (50a, 50b) allowing alteration of the separation of the wings, characterized in that the said wings (46, 47) are furthermore connected to the threaded parts of the rod by means of cylindrical pieces (52, 54) provided with a cap (53, 55) of viscoelastic material and fitted into the housings of the wings.
